# EUROPÄISCHE PATENTSCHRIFT

(11) **EP 0 041 710 B1**
(45) Veröffentlichungstag und Bekanntmachung des Hinweises auf die Patenterteilung: **04.01.1984**
(21) Anmeldenummer: 81104359.5
(22) Anmeldetag: 05.06.1981
(51) Int. Cl.: B21G 1/08

(54) **Verfahren zur Herstellung einer Hohlnadel für Etikettenbefestiger od. dgl.**
Method of manufacturing a hollow needle for label attachment
Procédé pour la fabrication d'une canule pour machine à étiqueter

(30) Priorität: 11.06.1980 DE 3021799
(43) Veröffentlichungstag der Anmeldung: 16.12.1981
(73) Patentinhaber: Heinz Hettich Feinmechanik, D-7743 Furtwangen (DE)
(72) Erfinder: Hettich, Heinz, D-7743 Furtwangen (DE)
(74) Vertreter: Neymeyer, Franz, Dipl.-Ing. (FH)

## Beschreibung

Die Erfindung betrifft ein Verfahren zur Herstellung einer am hinteren Ende mit einem im Durchmesserdickeren Montageschaftversehenen Hohlnadel aus Rundstahl, die einen am hinteren Ende des Montageschaftes stirnseitig offenen und vor der Nadelspitze bogenförmig radial auslaufenden Führungskanal für zumindest annähernd zylindrische, mit einem Faden versehene Querstifte von Befestigern für Etiketten, Knöpfen od. dgl., welche an Textilien oder ähnlichen Trägerstoffen zu befestigen sind, aufweist, wobei der Führungskanal mit einem Längsschlitz versehen ist, dessen Breite kleiner ist als die Breite des Führungskanals.

Derartige Hohlnadeln, deren Herstellung Gegenstand der vorliegenden Erfindung ist, werden verwendet in Vorrichtungen zum Anbringen von Befestigern für Knöpfe, Etiketten od. dgl. an Textilien oder ähnlichen Trägerstoffen. Die dabei verwendeten Befestiger bestehen aus Kunststoff und sind an einem gemeinsamen Strang abtrennbar angeordnet. Sie bestehen jeweils aus einem Kopfteil und einem von diesem abstehenden, in der Mitte oder im Endbereich von einem Querstift durchsetzten, fadenförmigen Verbindungsstück. Die Hohlnadel dient dabei zum Durchstossen des Trägerstoffes, an dem der Befestiger angebracht werden soll und zum Durchführen des Querstiftes durch den Trägerstoff. Dazu ist die Vorrichtung mit einem einen Zuführungskanal kreuzenden, vor-und zurückstossenden Kolben versehen, der von der hinteren Stirnseite her in den Führungskanal der Hohlnadel eingeführt werden kann, um jeweils den von der Seite her in den Führungskanal der Hohlnadel eingeführten Querstift durch die Hohlnadel zu schieben.

Bei der Herstellung solcher Hohlnadeln aus Rundstahl wird der Führungskanal nach den bisher bekannten Verfahren in der Weise erzeugt, dass der mit der Nadelspitze und dem Montageschaftvorgedrehte Nadelrohling von der Stirnseite des Montageschaftes her mit einer konzentrischen Bohrung versehen wird, die etwa bis zu der Stelle reicht, wo der kegelförmige Abschnitt der Nadelspitze beginnt. Dazu ist es erforderlich, zuvor eine Zentrierbohrung in der Stirnseite des Montageschaftes anzubringen. Danach wird zunächst das in der Nähe der Nadelspitze liegende Bohrungsende mittels eines Scheibenfräsers, dessen Breite grösser ist als der äussere Nadeldurchmesser und der mit radialem Vorschub so weit in das Material der Nadel eingeführt wird, die Auslauföffnung der Bohrung angefräst, so dass in der Nadelaussenseite eine kreisabschnittförmige Ausnehmung entsteht, und nach diesem Vorgang wird mit einem anderen Fräser, der einen kleineren Durchmesser und eine Dicke hat, welche dem Bohrungsdurchmesser entspricht, der bogenförmige Bohrungsauslauf gefräst. Mit einem weiteren Scheibenfräser, dessen Dicke kleiner ist als der Bohrungsdurchmesser, wird dann in einem weiteren Arbeitsgang der Längsschlitz der Bohrung erzeugt.

Wenn man von dem zusätzlich erforderlichen Arbeitsgang des Entgratens absieht, so sind allein für die Erzeugung des Führungskanals beim herkömmlichen Verfahren fünf Arbeitsgänge erforderlich.

Es ist auch bereits bekannt, Hohlnadeln für derartige Etikettenbefestigungsgeräte aus einem länglichen stückflächigen Material mit seitlichen Abschnitten am vorderen Ende zur Bildung der Spitze herzustellen, die zu einem die Querstifte führenden Röhrchen derart gebogen sind, dass die Längskanten den Längsschlitz bilden, wobei das Röhrchen am rückwärtigen Ende in an dem flächigen Material stehengebliebene seitliche Vorsprünge, zum Befestigen der Hohlnadel in einem Gehäuse übergeht. Bei derartigen Hohlnadeln ist der hintere Montageschaft durch ein angespitztes Kunststoffstück gebildet. Diese aus Blech zu einem Röhrchen gebogenen Hohlnadeln sind zwar sehr billig herstellbar, haben aber den Nachteil, dass sie keine ausreichende Stabilität insbesondere im Bereich ihrer Spitze besitzen, so dass sie leicht verbogen werden können, oder dass ihre Spitze bei harten Stoffen, die durchstochen werden sollen, abbricht oder schnell stumpf wird (DE-BZ Nr. 1805474). Aus diesem Grunde werden für solche Etikettenbefestigungsgeräte in der Praxis Hohlnadeln, die aus Rundstahl gearbeitet sind, bervorzugt (US-A Nr. 2069879).

Der Erfindung liegt die Aufgabe zugrunde, ein Verfahren zur Herstellung von Hohlnadeln der eingangs genannten Art aus Rundstahl anzugeben, das insbesondere eine einfachere und mit weniger Arbeitsgängen auskommende Erzeugung des axialen Führungskanals der Hohlnadel ermöglicht.

Gelöst wird diese Aufgabe erfindungsgemäss dadurch, dass zur Erzeugung des geschlitzten Führungskanals mittels eines ein U-förmiges Schnittprofil aufweisenden Scheibenfräsers eine vom hinteren Schaftende bis etwa zu dem sich zur Spitze verjüngenden Nadelabschnitt eine U-förmige Längsnut eingefräst wird, welche im Montageschaft in dem ausserhalb des dünneren Nadelquerschnittes liegenden Radialbereich breiter ist als in dem innerhalb des Nadelquerschnittes liegenden Radialbereich und beidseitig stufenartige Randflächen aufweist, und dass danach die Ränder der U-förmigen Längsnut unter Freilassung eines sich in Spitzennähe befindlichen radialen, die Breite der Längsnut aufweisenden Auslassschlitzes mittels eines Prägewerkzeuges nach innen geprägt werden.

Durch dieses Verfahren entfällt nicht nur das Bohren, das insbesondere bei kleinen Bohrerdurchmessern häufig zu einem Verlaufen des Bohrers bzw. zum Bruch des Bohrers führt, sondern auch das Nachfräsen des Führungskanalauslaufes in der Nähe der Nadelspitze sowie das radiale Anfräsen der Bohrung zur Erzielung einer Auslauföffnung, und es entfällt mit dem Bohren auch das Anbringen einer Zentrierbohrung auf der Stirnseite des Montageschaftes. Darüber hinaus wird vermieden, dass ringförmige Rillen im Führungskanal entstehen, die beim Bohren unvermeidlich sind und unter Umständen für das Durchführen der Querstifte der zu befestigenden Etikettenhalter sehr störend sein können.

Dabei ist es vorteilhaft, wenn die Randkantenabschnitte der U-förmigen Längsnut im Bereich des Montageschaftes V-förmig hinterschnitten sind, weil sich dadurch das Einwärtsprägen der Randkanten leichter und vor allem gleichmässiger bewerkstelligen lässt. Wenn man vorsieht, dass die Randkantenabschnitte der U-förmigen Längsnut im Montageschaft sowohl vor als auch nach dem Prägevorgang von der Nadelachse einen grösseren radialen Abstand haben als die Randkantenabschnitte der Längsnut im Nadelbereich, erreicht man, dass der Führungskanal im Bereich des Montageschaftes eine grössere radiale Ausdehnung hat als im Nadelbereich. Dies ist insbesondere dann von Vorteil, wenn die einstückig an die Querstifte der Etikettenbefestiger angespritzten Fäden in der Nähe der Querstifte etwas dicker sind als im grösseren Abstand vom Querstift, so dass sich diese Befestiger leichter in den Führungskanal der Hohlnadel einführen bzw. durch diesen hindurchschieben lassen.

Weitere vorteilhafte Erfindungsmerkmale sind Gegenstand der Ansprüche 4 und 5.

Anhand der Zeichnung wird nun im folgenden die Erfindung näher erläutert. Es zeigt:
Fig. 1 einen Axialschnitt durch eine Hohlnadel und teilweise einen Prägestempel,
Fig. 2 einen Schnitt 11-11 der Fig. 1 mit einem ebenfalls im Schnitt dargestellten Fräserprofil,
Fig. 3 einen Schnitt entlang der Schnittlinie 11-11 der Fig. 1 nach dem Prägevorgang mit geschnittenen Prägestempelprofil,
Fig. 4 einen Längsschnitt durch eine andere Ausführungsform einer Hohlnadel mit einem anderen Prägestempel,
Fig. 4a die Nadelspitze der Fig. 4 in Draufsicht,
Fig. 5 einen Schnitt V-V in Fig. 4,
Fig. 6 einen Schnitt V-V in Fig. 4 nach dem Einwärtsprägen der Längsnutkanten,
Fig. 7 die fertige Hohlnadel gemäss Fig. 1 in Draufsicht,
Fig. 8 einen Strang mit Etikettenbefestigern in Seitenansicht, und
Fig. 9 eine Schnittansicht IX-IX aus Fig. 8.

Die in Fig. 1 dargestellte Hohlnadel 1 besteht aus einem einstückigen, gedrehten Rundstahlteil, das am vorderen Ende mit einer konisch zulaufenden Spitze 2 und am hinteren Ende mit einem Montageschaft 3 versehen ist, dessen Durchmesser etwa doppelt so gross ist wie der Durchmesser des dünneren vorderen Nadelteils 4. Zwischen dem dünneren Nadelteil 4 und dem Montageschaft 3 besteht ein hohlkehlenartiger Übergang 5. Zur Erzeugung eines axialen Führungskanals 10' wird zunächst mittels eines Scheibenfräsers 7, der ein U-förmiges Schnittprofil 8 mit beidseitig V-förmig vorstehenden Schneidzähnen 9 aufweist, von der hinteren Stirnseite des Montageschaftes 3 her eine Längsnut 10 gefräst, die in der Nähe der Spitze 2 in einen der Umfangskrümmung des Scheibenfräsers 7 entsprechenden Bogen 11 radial ausläuft. Beim Fräsen der Längsnut 10 taucht der Scheibenfräser 7 mit seinem U-förmigen Umfangsprofil 8 so tief in das Material der Hohlnadel 1 ein, dass das Zentrum des Halbkreisprofiles 8 mit der Längsachse 11 der Hohlnadel 1 zusammenfällt. Dadurch erhält die Längsnut 10 das aus Fig. 2 ersichtliche Querschnittprofil, und es entstehen über die Länge des dickeren Montageschaftes zwei beidseitig durch V-förmige Randflächen 12' und 13' hinterschnittene Randkanten 12 und 13, die ausserhalb des Durchmesserbereichs bzw. ausserhalb der Randkanten 14 des dünneren Nadelteils 4 liegen. Die seitlichen Schneidzähne 9 sind nämlich in diesem Falle in einem radialen Abstand vom Umfang des U-förmigen Fräserprofils 8 angeordnet, der grösser ist als der Radius des dünneren Nadelteils 4.

Mittels eines Prägestempels 15, der annähernd die Breite des Schnittprofils der seitlichen Schneidzähne 9 des Scheibenfräsers 7 aufweist und der stufenförmig abgesetzte Prägeflächenabschnitte 16 und 17 besitzt, werden die Randkanten 12 und 13 bzw. 14 der Längsnut 10 einwärtsgeprägt, so dass die aus Fig. 3 ersichtliche Form eines Führungskanals 10' entsteht, die dadurch gekennzeichnet ist, dass sie im Bereich des Montageschaftes 3 die Form eines geschlitzten Langloches und im Bereich des dünnen Nadelteiles annähernd die Form einer axial geschlitzten Bohrung aufweist. Die axiale Erstreckung des Prägestempels 15 bzw. die axiale Erstreckung des Prägeflächenabschnittes 16 ist dabei so gewählt, dass die Randkanten 14 des dünneren Nadelteils 4 nicht über ihre gesamte Länge, sondern von einer Stelle 18 an bis zum Übergang 5 einwärtsgeprägt werden, so dass zwischen der Stelle 18 und dem Auslaufende 19 der Längsnut 10 ein Auslassschlitz 23 verbleibt, durch welchen die vom Schaftende her durch den Führungskanal 10' geschobenen Querstifte 20 der in Fig. 8 dargestellten Etikettenbefestiger 21 aus der Hohlnadel bzw. aus deren Führungskanal 10' in einer Radialbewegung herausgeführt werden können. In dem zwischen der Stelle 18 und dem Auslaufende 19 liegenden Abschnitt bleibt also die mit dem Scheibenfräser 7 eingearbeitete Breite der Längsnut 10 bestehen, während in dem dahinter liegenden Bereich der Hohlnadel 1 durch das Einwärtsprägen der Randkanten 12, 13 und 14 ein Führungskanal 10' mit einem Axialschlitz 22 entsteht, dessen Breite kleiner ist als die Breite des Führungskanals 1 0' selbst.

Bei der Anwendung dieser Nadel gleitet durch den Axialschlitz 22 jeweils der fadenförmige Teil 21' des zu befestigenden Etikettenbefestigers, wenn der zugehörige Querstift 20 durch den Führungskanal 10' geschoben wird.

Zweckmässig ist es dabei, die Randkanten 14 zumindest im Bereich des Auslaufschlitzes 23 zu entgraten bzw. mittels eines spanabhebenden Werkzeuges, z.B. einer Feile, zu brechen.

Damit beim Einwärtsprägen der Randkanten 12, 13 und 14 im Bereich des Überganges 5 kein radial-stufenförmiger Absatz entsteht, ist der Übergang 24 zwischen dem Prägeflächenabschnitt 17 und dem Prägeflächenabschnitt 16 des Prägestempels 15 bogenförmig bzw. schräg ausgebildet. Die ovale bzw. langlochartige Querschnittsform des im Bereich des Montageschaftes 3 liegenden Abschnittes des Führungskanals 10' dient zur Erleichterung des Einführens der Querstifte 20 in den hinteren Abschnitt des Führungskanals 10', insbesondere dann, wenn - wie es in der Praxis häufig vorkommt - der fadenförmige Teil 21' des Etikettenbefestigers 21 an der Verbindungsstelle mit dem Querstift 20 etwas dicker ist als im übrigen Bereich. Zum seitlichen Einführen der Querstifte 20 in den Führungskanal 10' ist am hinteren Ende des Montageschaftes 3 der Hohlnadel 1 eine Quernut 25 vorgesehen. Ausserdem kann zum Abschneiden der Querstifte 20 von den Fadenabschnitten 21', die sie mit einem Strang 26 verbinden, durch eine stirnseitige Ausfräsung 27 das hintere Ende des Führungskanals 10' mit einer Schneidkante 28 versehen sein.

Bei der in den Fig. 4, 4a, 5 und 6 dargestellten Ausführungsform wird vom gleichen Nadelrohling ausgegangen wie bei der vorstehend beschriebenen Ausführungsform.

Dabei ist jedoch zur Erzeugung der Längsnut 10 ein Scheibenfräser 7' verwendet, der zwar dasselbe Schnittprofil wie der Scheibenfräser 7 aufweist, bei dem jedoch die seitlich V-förmig vorstehenden Schneidzähne 9' einen kleineren Abstand vom Umfang des U-förmigen Schnittprofils 8' aufweisen, der auf den Radius des dünneren Nadelteils 4 abgestimmt ist. Die Randkanten 14', die mit diesem Fräser 7' erzeugt werden, laufen deshalb in einer Ebene auch im Bereich des Montageschaftes 3 durch. Zum Einwärtsprägen der Randkanten 14' der Längsnut 10 wird deshalb ein Prägestempel 15' verwendet, der eine nichtabgesetzte (Fig. 4), durchgehend ebene Prägefläche 17' aufweist. Die mit dem Fräser 7' erzeugte Längsnut 10 erhält somit die aus Fig. 5 ersichtliche Querschnittsform mit den im Bereich des Montageschaftes 3' V-förmig hinterschnittenen Randkanten 14'. Nach dem Einwärtsprägen der Randkanten 14' durch den Prägestempel 15' entsteht ein zumindest annähernd runder Führungskanal 10/1, der über seine gesamte Länge die gleiche Querschnittsform aufweist und einen Längsschlitz 22' besitzt.

Als weiteren Unterschied zu der Ausführungsform der Hohlnadel 1 besitzt die Hohlnadel 1' eine radiale bogenförmige Ausfräsung 29, die so angebracht ist, dass der Längsschlitz 22' und somit auch der Führungskanal 10/1 an einer der Stelle 18 der Hohlnadel 1 entsprechenden Stelle 18' endet und in eine radiale Auslassöffnung 23' mündet, die sich zwischen der Stelle 18' und dem Auslaufende 19 der Längsnut 10 erstreckt. Durch diese Ausfräsung 29 kann erreicht werden, dass die durch den Führungskanal geführten Querstifte 20 der Etikettenbefestiger etwas leichter aus der Hohlnadel austreten können. Unbedingt erforderlich ist diese Ausfräsung 29 jedoch nicht. Ohne sie ist die Hohlnadel jedenfalls infolge des Wegfalls eines Arbeitsganges billiger herzustellen. Im übrigen sind die Herstellungskosten der Hohlnadel 1' gleich wie bei der Hohlnadel 1, wenn man davon absieht, dass ein abgestufter Prägestempel 15 in seiner Herstellung etwas teuerer ist als ein mit einer durchgehend ebenen Prägefläche 17' versehener Prägestempel 15'.

Jedenfalls lassen sich mit dem erfindungsgemässen Verfahren die Hohlnadeln 1 und 1' nicht nur wesentlich billiger, sondern auch qualitativ besser herstellen als mit den bisher angewandten Verfahren, bei denen zur Erzeugung des Führungskanals zunächst eine zentrale Bohrung, danach der Schlitz und schliesslich die Austrittsöffnung in jeweils gesonderten Arbeitsgängen erzeugt werden mussten.

## Patentansprüche

1. Verfahren zur Herstellung einer am hinteren Ende mit einem im Durchmesser dickeren Montageschaft (3) versehenen Hohlnadel (1) aus Rundstahl, die einen am hinteren Ende des Montageschaftes (3) stirnseitig offenen und vor der Nadelspitze (2) bogenförmig radial auslaufenden Führungskanal (10', 10/1) für zumindest annähernd zylindrische, mit einem Faden versehene Querstifte (20) von Befestigern für Etiketten, Knöpfen od. dgl., welche an Textilien oder ähnlichen Trägerstoffen zu befestigen sind, aufweist, wobei der Führungskanal (10', 10/1) mit einem Längsschlitz (22, 22') versehen ist, dessen Breite kleiner ist als die Breite des Führungskanals (10', 10/1), dadurch gekennzeichnet, dass zur Erzeugung des geschlitzten Führungskanals (10', 10/1) mittels eines ein U-Förmiges Schnittprofil (8, 8') aufweisenden Scheibenfräsers (7, 7') eine vom hinteren Schaftende bis etwa zu dem sich zur Spitze (2) verjüngenden Nadelabschnitt eine U-förmige Längsnut (10) eingefräst wird, welche im Montageschaft (3) in dem ausserhalb des dünneren Querschnittes (4) liegenden Radialbereich breiter ist als in dem innerhalb des Nadelquerschnittes (4) liegenden Radialbereich und beidseitig stufenartige Randflächen (12', 13') aufweist, und dass danach die Randkanten (12, 13, 14, 14') der U-förmigen Längsnut (10) unter Freilassung eines sich in Spitzennähe befindlichen radialen Auslassschlitzes (23, 23'), der die Breite der Längsnut (10) aufweist, mittels eines Prägewerkzeuges (15, 15') nach innen geprägt werden.

2. Verfahren nach Anspruch 1, dadurch gekennzeichnet, dass die Randkantenabschnitte (12,13) der U-förmigen Längsnut (10) im Bereich des Montageschaftes (3) V-förmig hinterschnitten sind.

3. Verfahren nach einem der Ansprüche 1 oder 2, dadurch gekennzeichnet, dass die Randkantenabschnitte (12,13) der U-förmigen Längsnut (10) im Montageschaft (3) sowohl vor als auch nach dem Prägevorgang von der Nadelachse einen grösseren radialen Abstand haben als die Randkantenabschnitte (14) der Längsnut (10) im Nadelbereich (4).

4. Verfahren nach einem der Ansprüche 1 bis 3, dadurch gekennzeichnet, dass zur Erzeugung der U-förmigen Längsnut (10) ein scheibenartiger Stufenfräser (7, 7') verwendet wird, der beidseitig mit Bezug auf das U-Profil (8, 8') symmetrisch vorspringenden, auf einem kleineren Radius liegenden Schneidzähnen (9, 9') versehen ist.

5. Verfahren nach einem der Ansprüche 1 bis 4, dadurch gekennzeichnet, dass zum Einwärtsprägen der Randkanten (12,13,14) der U-förmigen Längsnut (10) ein im Übergangsbereich (5) zwischen dem Nadeldurchmesser und dem Montageschaftdurchmesser stufenförmig abgesetzte Prägeflächen (16, 17) aufweisender Prägestempel (15) verwendet wird.

## Revendications

1. Procédé de fabrication d'une aiguille creuse (1 ) en acier rond, munie à son extrémité arrière d'une tige de montage (3) d'épaisseur diamétrale supérieure et présentant un canal de guidage (10', 10/1), ouvert côté frontal sur la partie arrière de cette même tige (3) et formant un coude radial côté sortie, avant la pointe (2) de l'aiguille, ce canal étant prévu pour les tiges transversales (20), pratiquement cylindriques et munies d'un fil, des attaches pour étiquettes, boutons ou autres, fixées sur des textiles ou supports analogues, et présentant une fente longitudinale (22, 22') de largeur inférieure à celle de ce même canal (10', 10/1), caractérisé en ce que le canal de guidage (10', 10/ 1 ) fendu est réalisé en fraisant, à l'aide d'une fraise disque (7, 7') présentant un profil de découpe en U (8, 8'), une rainure longitudinale en U (10) qui part de l'extrémité arrière de la tige pour rejoindre pratiquement la section de l'aiguille se rétrécissant en pointe (2), cette rainure étant dans la tige de montage (3), dans la zone radiale externe à la section mince (4) de l'aiguille, plus large que dans la zone radiale interne à cette même section (4), et présentant deux faces latérales étagées (12', 13'), et en ce que les rebords (12, 13, 14, 14') de cette rainure en U (10) sont repoussés vers l'intérieur à l'aide d'un outil d'estampage (15, 15'), tout en laissant une fente de sortie radiale (23, 23') à proximité de la pointe et de même largeur que celle de la rainure (10).

2. Procédé selon la revendication 1, caractérisé en ce que les rebords (12, 13) de la rainure longitudinale en U (10) sont détalonnés en V dans la zone de la tige de montage (3).

3. Procédé selon l'une des revendications 1 ou 2, caractérisé en ce que les rebords (12, 13) de la rainure longitudinale en U (10) présentent dans la tige de montage (3), avant comme après l'ôpéra- tion d'estampage, une distance radiale par rapport à l'axe de l'aiguille supérieure à celle présentée par les rebords (14) de la rainure (10), dans la zone (4) de l'aiguille.

4. Procédé selon l'une quelconque des revendications 1 à 3, caractérisé en ce que la rainure longitudinale en U (10) est réalisée à l'aide d'une fraise disque (7, 7'), présentant deux dentures (9, 9') symétriques au profil en U (8, 8') et situées sur un rayon inférieur.

5. Procédé selon l'une quelconque des revendications 1 à 4, caractérisé en ce que le repoussage des rebords (12,13,14) de la rainure longitudinale en U (10) est réalisé à l'aide d'une matrice (15), présentant des surfaces en décrochement (16,17) dans la section (5) comprise entre le diamètre de l'aiguille et celui de la tige de montage.

## Claims

1. A method for the production of a hollow needle of round steel provided at the rear end with a fitting shank (3) which is thicker in diameter, which needle has a guide channel (10', 10/1) open at the rea end of the fitting shank (3) and terminating radially in arcuate form before the needle point (2) for at least approximately cylindrical cross-pins (20), provided with a filament, of fasteners for labels, buttons or the like which are to be secured to textiles or similar carrier materials, the guide channel (10', 10/1) being provided with a longitudinal slot (22, 22') the width of which is smaller than the width of the guide channel (10',10/1 ), characterised in that for the production of the slotted guide channel (10', 10/1) by means of a side-milling cutter (7, 7') having a U-schaped sectional profile (8, 8'), a U-shaped longitudinal groove (10) is milled from the rear fitting shank end approximately to the needle section narrowing toward the point (2), which groove is wider in the fitting shank (3) in the radial region lying outside the needle diameter (4) than in the radial region lying within the needle diameter (4) and has on both sides step-type marginal faces (12', 13'), and in that then the marginal edges (12, 13, 14, 14') of the U-shaped longitudinal groove (10) are stamped inwards by means of a stamping tool (15, 15') leaving free a radial exist slot (23, 23') situated in the vicinity of the point, which slot (23,23') has the width of the longitudinal groove (10).

2. A method according to claim 1, characterised in that the marginal edge sections (12, 13) of the U-shaped longitudinal groove (10) are undercut in V-form in the region of the fitting shank (3).

3. A method according to claim 1 or 2, characterised in that the marginal edge sections (12,13) of the U-shaped longitudinal groove (10) in the fitting shank (3) have both before and after the stamping operation a greater radial distance from the needle axis than the marginal edge sections (14) of the longitudinal groove (10) in the needle region (4).

4. A method according to claims 1 to 3, characterised in that for the formation of the U-shaped longitudinal groove (10) a disc-type stepped milling cutter (7, 7') is used which is provided on both sides with cutting teeth (9, 9') lying on a smaller radius and protruding symmetrically in relation to the U-section.

5. A method according to claims 1 to 4, characterised in that for the inward stamping of the marginal edges (12, 13, 14) of the U-shaped longitudinal groove (10) there is used a stamp die (15) having stamping faces (16,17) offset in step form in the transition region (5) between the needle diameter and the fitting shank diameter.
